# FASCICULE DE BREVET EUROPEEN

(11) **EP 1 965 470 B1**
(45) Date de publication et mention de la délivrance du brevet: **20.04.2011**
(21) Numéro de dépôt: 08300089.3
(22) Date de dépôt: 12.02.2008
(51) Int. Cl.: H01R 13/28, H01R 13/432, H01R 43/22

(54) **Dispositif connecteur électrique pour contacts hermaphrodites**
Elektrische Anschlussvorrichtung für Zwitter-Kontakt
Electric connector device for hermaphroditic contacts

(30) Priorité: 02.03.2007 FR 0753627
(43) Date de publication de la demande: 03.09.2008
(73) Titulaire: S.A.I.B. Connectique, 42290 Sorbiers (FR)
(72) Inventeur: Piton, Maurice, 69390 Millery (FR); Champetier, Denis, 42240 Unieux (FR); Pluchaud, Pascal, 42680 Saint Marcellin en Forez (FR)
(74) Mandataire: Dupuis, François

(56) Documents cités:
- FR-A- 1 473 592
- GB-A- 1 097 414

## Description

L'invention se rattache au secteur technique des systèmes de connexion électriques à partir de contacts hermaphrodites.

On connaît depuis de très nombreuses années l'existence de ce type de contacts hermaphrodites qui ont fait l'objet, par exemple, des brevets FR 2.290.056 et FR 2.611.318, et leur intégration dans des blocs porte contacts décrits aussi dans les brevets FR 2.212.076 et 2.309.060, ou GB 1097414.

Ces inventions sont bien connues du demandeur qui en exploite les caractéristiques.

On a ainsi représenté ce type de contacts hermaphrodites exploités par le demandeur pour la bonne compréhension de l'invention.

La figure 1 représente, selon l'art antérieur, le contact hermaphrodite qui comprend ainsi un corps (1) partiellement creux présentant, en extrémité avant, deux branches (1a) opposées et parallèles entre lesquelles on pourra introduire et engager les branches d'un autre contact du même type pour faire la liaison. Le corps creux est susceptible de recevoir la partie dénudée du conducteur électrique, une bague (1b) est surmoulée dans la partie centrale du contact et présente un épaulement (1b1) pour être correctement positionné sur la bague réceptrice (2) d'une multitude de contacts du type précité constitutive du dispositif connecteur. La bague est ainsi agencée avec une pluralité de logements recevant les contacts hermaphrodites précités, les logements étant aménagés avec des méplats complémentaires à la configuration des bagues (1b) précitées.

La mise en oeuvre de ce type de contacts hermaphrodites largement exploités présente un certain nombre d'inconvénients.

Tout d'abord, un premier inconvénient réside dans le montage des contacts sur la bague du dispositif connecteur. La mise en place s'effectue comme suit. L'opérateur doit passer les fils électriques (F) à travers chaque ouverture réceptrice formée dans la bague (2) et les faire déborder de l'autre côté avec toujours le risque que les extrémités des fils se dégagent entre temps, puis dénuder chaque fil. On procède ensuite au sertissage (1c) du corps avec, en principe, le maintien du fil ou câble électrique dans le contact, et enfin on repositionne l'ensemble dans la bague. Cette mise en oeuvre reste peu pratique, nécessite un assez large dégagement des contacts par rapport à la bague pour procéder un à un aux différents sertissages en fonction du nombre de contacts. Cela nécessite ainsi une certaine habileté pour l'introduction des contacts dans leur logement dans la bague. En cas d'erreur de câblage, aucun démontage et changement de place de contacts n'est possible sans couper les fils.
Un autre inconvénient réside aussi dans la mise en place de nouvelles normes, en particulier dans le domaine ferroviaire par rapport à l'exigence d'utilisation de pinces à sertir spécifiques.

La démarche du demandeur a donc été de rechercher une nouvelle conception de contacts hermaphrodites et corollairement des bagues de connexion réceptrices pour améliorer et faciliter les conditions et opérations de montage des bagues en reconsidérant les phases opératoires de mise en place dans la bague de connexion.

Parallèlement, la démarche du demandeur a été de s'intéresser à améliorer et rendre plus facile le montage et démontage des contacts hermaphrodites par rapport à leur support à savoir la bague de connexion.

Un autre but recherché, selon l'invention, était d'améliorer la tenue des contacts hermaphrodites selon l'invention.

Toutes ces démarches et réflexions ont abouti à la conception d'un nouveau type de contacts hermaphrodites mettant en oeuvre des conditions de montage différenciées sur la bague connecteur dans des conditions optimisées. Ces démarches ont aussi abouti à la mise en oeuvre d'aménagements intérieurs de la bague de connexion, et aussi de deux outils simples permettant la mise en place et l'enlèvement des nouveaux contacts hermaphrodites de la bague de connexion.

Selon une première caractéristique de l'invention, le contact hermaphrodite pour dispositif connecteur électrique du type comprenant un corps tubulaire recevant par l'une de ses extrémités la partie dénudée d'un fil électrique et, dans sa partie médiane, une bague de positionnement dans une bague de connexion et, dans sa partie avant, deux branches parallèles et espacées pour recevoir, par accouplement, un contact du même type est remarquable en ce que le contact est réalisé sous forme d'un corps unique dans le même matériau comprenant, dans sa partie centrale, une bague de positionnement dans la bague de connexion, et agencée avec un méplat de positionnement et de guidage, et dans sa partie avant, le corps est prolongé par deux branches ayant une capacité élastique de déformation à leur extrémité pour se rapprocher l'une contre l'autre dans la phase opératoire de montage, et en ce que le profil d'extrémités de ces branches est établi sous forme de harpon en constituant une zone d'ancrage par des crans avec, en bout, une forme en nez de configuration conique, et en ce que dans sa partie arrière, le corps du contact présente un prolongement tubulaire cylindrique récepteur de l'extrémité dénudée du fil électrique, et en ce que, en extrémité arrière, le corps présente une bague de diamètre supérieur à celui dudit prolongement intermédiaire.

Pour fixer l'objet de l'invention illustrée d'une manière non limitative où :
- La figure 1 est une vue d'un contact hermaphrodite selon l'art antérieur.
- La figure 2 est une vue illustrant le montage du contact selon la figure 1 sur une bague connecteur avec opération de sertissage du câble.
- La figure 3 est une vue en perspective du contact hermaphrodite selon l'invention.
- La figure 4 est une vue de dessus dudit contact selon la figure 3.
- La figure 5 est une vue en coupe illustrant l'accouplement de deux contacts hermaphrodites selon l'invention.
- La figure 6 est une vue du détail (A) à grande échelle selon la figure 4.
- La figure 7 est une vue illustrant l'introduction du contact hermaphrodite à l'aide d'un outil spécifique dans la bague connecteur.
- La figure 8 est une vue de l'outil de démontage du contact.

Afin de rendre plus concret l'objet de l'invention, on le décrit maintenant d'une manière non limitative aux figures des dessins.

En se référant à la figure 3, le contact hermaphrodite, selon l'invention, est référencé par (10). Il est réalisé sous forme d'un corps unique dans le même matériau comprenant, dans sa partie centrale, une bague (10a) de positionnement dans la bague de connexion (11), et agencée avec deux méplats (10a1) de positionnement et de guidage. Dans sa partie avant, le corps est prolongé par deux branches (10b - 10c) identiques et parallèles entre elles laissant un espace (e) entre elles correspondant à leur largeur pour permettre la mise en place d'un contact complémentaire dans un assemblage hermaphrodite. Les deux branches (10b - 10c) ont une capacité élastique de déformation à leur extrémité pour se rapprocher l'une contre l'autre dans la phase opératoire de montage. Selon l'invention, le profil d'extrémités (10b1) (10c1) de ces branches est établi sous forme de harpon en constituant ainsi une zone d'ancrage par des crans (10b2) (10c2) avec, en bout, une forme en nez (10b3) (10c3) de configuration conique.

Dans sa partie arrière, le corps (10) du contact présente un prolongement tubulaire (10d) cylindrique dans lequel sera engagé l'extrémité dénudée du fil électrique (F). En extrémité arrière, le corps présente une bague (10e) de diamètre supérieur à celui dudit prolongement intermédiaire (10d). La zone définie par ledit prolongement constitue ainsi la zone de sertissage pour assurer la liaison du fil électrique et du contact. Cette zone est donc convenablement délimitée et, après l'opération de sertissage, le renflement obtenu par la déformation de la matière reste dans le plan défini entre les bagues (10a) (10e) sans débordement et donc sans gêne lors du montage/démontage.

Par la nouvelle conception du contact, selon l'invention, le sertissage du fil électrique s'effectue au préalable sur le contact considéré, et c'est l'ensemble qui est introduit par l'arrière dans la bague (11) de connexion.

Cette dernière est aménagée intérieurement avec un canal (11a) permettant l'introduction du contact (10) puis présente un épaulement intérieur (11b) de plus grande section définissant la zone d'appui et de centrage de la partie d'accrochage du contact, puis une chambre (11c) intérieure cylindrique de plus grande section. Ainsi, selon l'invention, le canal (11a) présente une section diamétrale telle que l'introduction du contact requiert le rapprochement des deux branches (10b) (10c) par déformation élastique. Lorsque l'introduction du contact de la bague permet de le situer au niveau de l'épaulement (11b), les deux branches (10b) (10c) du contact reprennent leur position initiale par détente élastique et viennent, par leur forme en harpons, se crocheter sur l'épaulement (11b) tandis que l'extrémité en forme de nez (10b3) (10c3) se trouve dans la chambre (11c) de plus grande section sans toutefois déborder extérieurement de la bague (11). Le contact (10) selon l'invention est donc parfaitement tenu. Il est possible, pour améliorer la tenue des contacts dans la bague, de prévoir l'adjonction de chemises tubulaires en matériau métallique autour du canal (11a) pour permettre un contact métal/métal avec les branches de contact (10). Ces chemises sont insérées lors de la fabrication de la bague (11). Leur chant d'extrémité supérieur, par leur épaisseur, constitue l'appui de la partie harponnée des contacts.

Pour permettre et faciliter le montage/démontage des contacts sur la bague de connexion (11), le demandeur a prévu deux outils spécifiques l'un (P) pour le montage et l'autre (O) pour le démontage.
L'outil (P) comprend un corps échancré (15), dans lequel se logent le contact et le fil. Le corps est associé à un moyen de préhension (16). L'extrémité effilée (15a) du corps prend appui sur la bague arrière (10e) du contact pour l'introduction dans la bague de connexion, jusqu'à introduction dans la chambre (11c) de la bague (11). L'outil (0) comprend un corps tubulaire (14) guidé par un tube (13) avec une capacité de déplacement limitée à l'encontre d'un moyen de rappel intégré. Ce corps est associé à un moyen de préhension (17). Cet outil (O) permet de resserrer les deux branches (10b) (10c) par déformation élastique et ainsi libérer les crans des formes en harpons établis sur lesdites branches (10b) (10c) par rapport à l'épaulement (11b) et autorisant ensuite, sans difficulté, l'enlèvement du contact par l'arrière.

En se référant aux figures 4 et 5, on a représenté l'assemblage d'un dispositif de connexion agencé avec des bagues de connexion à profil complémentaire (11) et (17) mais incluant toutes les deux les configurations particulières de logement des contacts hermaphrodites décrits par l'invention.

La solution apportée par le demandeur répond aux besoins à l'origine de l'invention. Elle est simple à mettre en oeuvre et très pratique d'usage.

## Revendications

1. Contact hermaphrodite pour dispositif connecteur électrique du type comprenant un corps tubulaire recevant par l'une de ses extrémités la partie dénudée d'un fil électrique (F) et, dans sa partie médiane, une bague de positionnement dans une bague de connexion et, dans sa partie avant, deux branches parallèles et espacées pour recevoir, par accouplement, un contact du même type **caractérisé en ce que** le contact est réalisé sous forme d'un corps unique dans le même matériau comprenant, dans sa partie centrale, une bague (10a) de positionnement dans la bague de connexion (11), et agencée avec deux méplats (10a1) de positionnement et de guidage, et dans sa partie avant, le corps est prolongé par deux branches (10b - 10c) ayant une capacité élastique de déformation à leur extrémité pour se rapprocher l'une contre l'autre dans la phase opératoire de montage,
et **en ce que** le profil d'extrémités (10b1) (10c1) de ces branches est établi sous forme de harpon en constituant une zone d'ancrage par des crans (10b2) (10c2) avec, en bout, une forme en nez (10b3) (1c3) de configuration conique,
et **en ce que** dans sa partie arrière, le corps -(10) du contact présente un prolongement tubulaire (10d) cylindrique récepteur de l'extrémité dénudée du fil électrique (F),
et **en ce que**, en extrémité arrière, le corps présente une bague (10e) de diamètre supérieur à celui dudit prolongement intermédiaire (10d).

2. Contact hermaphrodite, selon la revendication 1, **caractérisé en ce que** la zone définie par ledit prolongement constitue la zone de sertissage pour assurer la liaison du fil électrique et du contact.

3. Dispositif connecteur électrique incluant des contacts hermaphrodite selon l'une quelconque des revendications 1 et 2, **caractérisé en ce qu'**il comprend au moins une bague (11) de connexion aménagée intérieurement avec un canal (11a) permettant l'introduction du contact (10) puis présente un épaulement intérieur (11b) de plus grande section définissant la zone d'appui et de centrage de la partie d'accrochage du contact, puis une chambre (11c) intérieure cylindrique de plus grande section.

4. Dispositif connecteur électrique, selon la revendication 3, **caractérisé en ce que** le canal (11a) présente une section diamétrale telle que l'introduction du contact requiert le rapprochement des deux branches (10b) (10c) par déformation élastique.

5. Dispositif connecteur électrique, selon la revendication 3, **caractérisé en ce que** la bague présente au niveau du canal (11a) des chemises tubulaires en matériau métallique autour du canal (11a) pour permettre un contact métal/métal avec les branches de contact (10),
et **en ce que** ces chemises sont insérées lors de la fabrication de la bague (11),
et **en ce que** leur chant d'extrémité supérieur, par leur épaisseur, constitue l'appui de la partie harponnée des contacts.

6. Outil pour le démontage de contact hermaphrodite dans un dispositif connecteur électrique du type mettant en oeuvre les caractéristiques des revendications 1 à 5 **caractérisé en ce qu'**il comprend un corps tubulaire (14) guidé par un tube (13) avec une capacité de déplacement limitée à l'encontre d'un moyen de rappel intégré ;
et **en ce que** le corps est associé à un moyen de préhension (17) et **en ce qu'**il permet de resserrer les deux branches (10b) (10c) par déformation élastique et ainsi libérer les crans des formes en harpons sur lesdites branches (10b) (10c) par rapport à l'épaulement (11b) et autorisant ensuite l'enlèvement du contact par carrière.

## Claims

1. Hermaphroditic contact for an electrical connector device of the type comprising a tubular body receiving via one of its ends the bare part of an electric flex (F) and, in its median part, a bush for positioning in a connection bush and, in its front part, two parallel branches spaced apart in order to receive, by coupling, a contact of the same type **characterised in that** the contact is made in the form of a single body out of the same material comprising, in its central part, a bush (10a) for positioning in the connection bush (11), and provided with two positioning and guiding flats (10a1), and in its front part, the body is extended by two branches (10b - 10c) having resilient deformation capacity at their end so they can draw closer against one another in the operating assembly phase,
**and in that** the profile of ends (10b1) (10c1) of these branches is established in the form of a harpoon constituting an anchor zone via notches (10b2) (10c2) with, at the end, a conically-shaped nose form (10b3) (10c3),
**and in that** in its rear part, the body (10) of the contact has a cylindrical tubular extension (10d) that receives the bare end of the electric flex (F), **and in that**, at the rear end, the body has a bush (10e) larger in diameter than said intermediate extension (10d).

2. Hermaphroditic contact, as claimed in claim 1, **characterised in that** the zone defined by said extension constitutes the crimping zone for connecting the electric flex and the contact.

3. Electrical connector device including hermaphroditic contacts as claimed in any one of claims 1 and 2, **characterised in that** it comprises at least one connection bush (11) provided internally with a channel (11a) for introducing the contact (10) and then has an internal shoulder (11b) of larger cross-section defining the zone for supporting and centring the lock-on part of the contact, then an internal cylindrical chamber (11c) of larger cross-section.

4. Electrical connector device, as claimed in claim 3, **characterised in that** the channel (11a) has a diametrical cross-section such that introducing the contact requires the two branches (10b) (10c) to be brought closer together by resilient deformation.

5. Electrical connector device, as claimed in claim 3, **characterised in that** the bush has in the channel (11a) tubular sleeves made of a metallic material around the channel (11a) to allow a metal-to-metal contact with the contact branches (10),
**and in that** these sleeves are inserted when the bush (11) is manufactured,
**and in that** their upper end edge, by their thickness, constitutes the support of the harpooned part of the contacts.

6. Tool for disassembling the hermaphroditic contact in an electrical connector device of the type that implements the characteristics of claims 1 to 5 **characterised in that** it comprises a tubular body (14) guided by a tube (13) with limited capacity for movement against an integrated recall means;
and **in that** the body is associated with a gripping means (17) and **in that** it allows the two branches (10b) (10c) to be tightened by resilient deformation thereby releasing the notches from the harpoon shapes on said branches (10b) (10c) relative to the shoulder (11b) and then allowing the contact to be removed via the rear.

## Patentansprüche

1. Mischkontakt für elektrische Steckvorrichtung mit einem rohrförmigen Gehäuse, das an einem seiner Enden den abisolierten Teil eines elektrischen Drahtes (F), in seinem mittleren Teil einen für die Positionierung in einem Verbindungsring bestimmten Ring und in seinem vorderen Teil zwei parallele und spationierte Schenkel für die Ankopplung eines gleichartigen Kontakts aufnimmt, **dadurch gekennzeichnet, dass** der Kontakt in Form eines aus dem gleichen Material bestehenden einzelnen Gehäuses ausgeführt ist, das in seinem mittleren Teil einen für die Positionierung in einem Verbindungsring (11) bestimmten Ring (10a) umfasst und mit zwei Abflachungen (10a1) für die Positionierung und Führung ausgebildet ist, und das Gehäuse in seinem vorderen Teil durch zwei Schenkel (10b - 10c) verlängert wird, die an ihrem Ende elastisch verformbar sind, um sich in der Montagephase einander anzunähern,
**und dass** das Endprofil (10b1) (10c1) dieser Schenkel in Harpunenform ausgebildet ist und dabei einen Verankerungsbereich durch Raststufen (10b2) (10c2) mit einer konisch zulaufenden Nasenform (10b3) (10c3) am Ende bildet,
**und dass** das Gehäuse (10) des Kontakts in seinem hinteren Teil eine zylindrische rohrförmige Verlängerung (10d) für die Aufnahme des abisolierten Endes des elektrischen Drahtes (F) aufweist,
**und dass** das Gehäuse am hinteren Ende einen Ring (10e) aufweist, dessen Durchmesser größer ist als derjenige des besagten dazwischenliegenden Verlängerungsstücks (10d).

2. Mischkontakt nach Anspruch 1, **dadurch gekennzeichnet, dass** der durch das Verlängerungsstück beschriebene Bereich den Quetschungsbereich für die Verbindung des elektrischen Drahtes und des Kontakts bildet.

3. Elektrische Steckvorrichtung mit Mischkontakten nach einem der Ansprüche 1 oder 2, **dadurch gekennzeichnet, dass** sie mindestens einen Verbindungsring (11) umfasst, der innen mit einem Kanal (11a) für die Einführung des Kontakts (10) ausgebildet ist, dann innen eine Schulter (11b) mit einem größeren Querschnitt als Auflage- und Zentrierbereich des Einhakteils des Kontakts und außerdem eine zylindrische Innenkammer (11c) mit größeren Querschnitt aufweist.

4. Elektrische Steckvorrichtung nach Anspruch 3, **dadurch gekennzeichnet, dass** der Kanal (11a) einen diametralen Querschnitt aufweist, der so beschaffen ist, dass die Einführung des Kontakts die Annäherung der beiden Schenkel (10b) (10c) durch elastische Verformung erfordert.

5. Elektrische Steckvorrichtung nach Anspruch 3, **dadurch gekennzeichnet, dass** der Ring im Bereich des Kanals (11a) den Kanal (11a) umgebende rohrförmige Metallbuchsen aufweist, um einen Metall/Metall-Kontakt mit den Kontaktschenkeln (10) zu ermöglichen,
**und dass** diese Buchsen bei der Fertigung des Rings (11) eingefügt werden,
**und dass** ihre obere Endschmalseite aufgrund ihrer Dicke die Auflage für den harpunenförmigen Teil der Kontakte bildet.

6. Werkzeug für den Ausbau von Mischkontakten aus einer elektrischen Steckvorrichtung nach Art derjenigen mit den Merkmalen der Ansprüche 1 - 5, **dadurch gekennzeichnet, dass** es ein durch ein Rohr (13) geführtes rohrförmiges Gehäuse (14) mit begrenzter Bewegungsfreiheit gegenüber einer integrierten Rückholeinrichtung umfasst;
und dass das Gehäuse mit einer Greifeinrichtung (17) verbunden ist, und dass damit die beiden Schenkel (10b) (10c) durch elastische Verformung zusammengepresst werden können, um die Raststufen der Harpunenprofile an den besagten Schenkeln (10b) (10c) gegenüber dem Schulterstück (11b) freizugeben und dann die Entnahme des Kontakts von hinten zu ermöglichen.
